# EUROPÄISCHE PATENTSCHRIFT

(11) **EP 1 468 757 B1**
(45) Veröffentlichungstag und Bekanntmachung des Hinweises auf die Patenterteilung: **07.01.2009**
(21) Anmeldenummer: 04008573.0
(22) Anmeldetag: 08.04.2004
(51) Int. Cl.: B21D 28/16

(54) **Verfahren zum Ausformen von Werkstücken**
Method of forming a workpiece
Procédé de façonnage de pièces

(30) Priorität: 16.04.2003 DE 10317777
(43) Veröffentlichungstag der Anmeldung: 20.10.2004
(73) Patentinhaber: Feintool International Holding AG, 3250 Lyss (CH)
(72) Erfinder: Gubler, Hans Rudolf, 5412 Gebenstorf (CH); Op de Hipt, Michael, 2533 Evilard (BE)
(74) Vertreter: Weiss, Peter

(56) Entgegenhaltungen:
- GB-A- 1 224 543
- US-A- 5 271 144

## Beschreibung

Die Erfindung betrifft ein Verfahren zum Ausformen von Werkstücken aus einem Materialstreifen unter Einsatz eines Ausformhilfsstoffes mittels einem Werkzeug, welches zumindest teilweise oder ganz entlang einer Kontur in den Materialstreifen eindringt.

### Stand der Technik

Im Stand der Technik sind viele Verfahren zum Ausformen von Werkstücken aus Materialstreifen bekannt. Bspw. werden Werkstücke aus Blech aus entsprechenden Blechstreifen ausgestanzt oder in einem Feinschneidverfahren ausgeschnitten. Ein entsprechendes Feinschneidverfahren ist bspw. in der GB-A 1 224 543 beschrieben. Bei dem hier verwendeten Feinstanzwerkzeug wird während der Stanzbewegung dafür Sorge getragen, dass ein Schmierfilm zwischen der Matrize des Feinstanzwerkzeugs und dem auszustanzenden Blechmaterial vorhanden ist, wofür normales Schmiermittel benutzt wird.

Die Erfindung bezieht sich auf Trenn- und Umformverfahren wie Scherschneiden und Feinschneiden aber auch auf andere Verfahren des Aus- und Umformens von Werkstücken, bspw. das Biegen, Ziehen, Fliesspressen, Abstrecken, Ausdrücken, Tiefziehen, Ausklinken, Schneiden, Halbdurchschneiden usw.. Sie bezieht sich auf alle Verfahren, bei denen zum Aus- und Umformen der Werkstücke ein Ausformhilfsstoff, z. B. ein Schmierstoff mit aus- und umformverbessernden Additiven, auf den ein- oder beidseitig auf den Materialstreifen und/oder das Werkstück aufgebracht wird. Dies gilt insbesondere dann, wenn sich Materialeigenschaften abrasiv und/oder adhäsiv auf das Ausformwerkzeug auswirken und deshalb unter Einsatz des Ausformhilfsstoffes bspw. durch Schmierung oder Kühlung des Reib- und Verschleissverhalten herabgesetzt wird.

Bei all diesen bekannten Verfahren ist nachteilig, dass der Auftrag grossflächig erfolgt, so dass sehr viel Ausformhilfsstoff verschwendet wird. Ferner ist für den eigentlichen Ausformhilfsstoff (Additivmix) meist ein Trägermedium, z. B. Öl, erforderlich, welches den Materialstreifen kontaminiert, so dass eine nachträgliche Reinigung erfolgen muss.

In diesem Zusammenhang ist zwar aus der US-A 5,271,144 bekannt, bei Trenn- und Umformverfahren, bei denen korrosionsgeschütztes Ausgangsbandmaterial benutzt wird, diesen Korrosionsschutz aus Einsparungsgründen nicht flächendeckend sondern nur entsprechend der Größe der auszustanzenden Werkstücke vorher auf das Bandmaterial aufzubringen. Ein derart korrosionswiderstandsfähiges Material hat jedoch eine ganz andere Aufgabe als ein Ausformhilfstoff beim Aus- oder Umformen.

### Aufgabe

Aufgabe der vorliegenden Erfindung ist es, das Aufbringen von Ausformhilfsstoffes auf den Materialstreifen wesentlich verbrauchsoptimierter und funktional effizienter zu gestalten.

### Lösung der Aufgabe

Zur Lösung dieser Aufgabe führt, dass ein Ausformhilfsstoff nur entlang der Kontur des auszuformenden Werkstückes vor dem Ausformen des Werkstückes ein- oder beidseitig auf den Materialstreifen aufgebracht wird.

Dabei ist es wünschenswert, die Kontur der Ausformlinie sowie die Breite und Dicke des Auftrages des Ausformhilfsstoffes exakt zu definieren, was aber meist bereits durch die Kontur des Werkzeuges bzw. des auszuformenden Werkstückes vorgegeben ist.

Bei einem normalen Stanzvorgang, bei dem das Werkzeug nur von einer Seite in den Materialstreifen eindringt, kann es genügen, den Schmierstoff entlang der Kontur nur auf einer Seite des Materialstreifens aufzubringen. In vielen Fällen wird es jedoch ratsam sein, den Schmierstoff beidseits entlang der Kontur auf den Materialstreifen aufzubringen und zwar möglichst positionsgenau und lagegerecht zu den entsprechenden Werkzeugteilen.

Wann der Schmierstoff auf den Materialstreifen aufgebracht wird, ist von untergeordneter Bedeutung. In einem Ausführungsbeispiel der Erfindung ist daran gedacht, den Schmierstoff während dem Ausformvorgang selbst auf den Materialstreifen aufzubringen. Bspw. könnte dem Werkzeug eine entsprechende Einrichtung zugeordnet sein, die dem Schmierstoff beim Absenken des Werkzeuges auf den Materialstreifen auf letzteren durch Sprühen oder Spritzen aufbringt. Z. B. könnten hierzu im Werkzeug oder einer vorgeschalteten Vorrichtung entsprechende, feine Düsen, welche ähnlich dem Tintenstrahldrucker oder einem ein- oder mehrreihigen Sprühbalken mit nebeneinander angeordneten Düsen vorgesehen werden, welche die auszuformende Werkstückkontur mit einer bestimmten Strichdicke aufzeichnen. Bevorzugt sind dann Menge und Zeitdauer dieser Düsen frei programmierbar, wobei auch die Punkte grösser oder kleiner gehalten sein können.

In einem weiteren Ausführungsbeispiel der Erfindung wird jedoch der Ausformhilfsstoff vor dem Ausformvorgang selbst auf den Materialstreifen aufgebracht. Auch dies kann durch Sprühen oder Spritzen oder auch Tropfen geschehen. Es kann aber auch durch ein Aufwalzen oder ein Aufdrucken erfolgen. Hierdurch kann der Schmierstoff relativ exakt auf die Kontur des auszuformenden Werkstückes beschränkt werden, so dass ein sehr effektives mengen- und verbrauchsoptimiertes und dadurch kostensparendes Auftragsverfahren angeboten ist.

Denkbar ist auch, dass an der Zylinderfläche des Stempels eines Stanz- oder Feinschneidwerkzeuges eine strukturierte Oberfläche vorhanden ist, in der sich der Ausformhilfsstoff zwecks Depotbildung einlagern kann. Der Zylinder kann darum an der Oberfläche eine porenförmige Struktur bzw. eine "Orangenhaut" aufweisen.

Bei dem erfindungsgemässen Verfahren besteht die Möglichkeit, auf das Trägeröl als Trägermedium für die beim Ausformvorgang notwendigen Additive ganz zu verzichten oder den Anteil zu vermindern, da die Additive auch direkt auf den Materialstreifen aufgebracht werden können. Insbesondere beim bevorzugten Feinschneiden würde ein derartiger Additivcocktail völlig ausreichen. Damit wird ein nachträgliches Reinigen der hergestellten Werkstücke überflüssig oder zumindest vereinfacht.

Im übrigen kann aber der notwendige Schmierstoff bzw. Additivcocktail in allen möglichen Formen und Zuständen auf den Materialstreifen aufgebracht werden, bspw. auch als Paste oder als Festschmierstoff. Beim Aufdrucken könnte bspw. auch ein entsprechendes Papier od. dgl. verwendet werden, dem der Schmierstoff beigemischt ist. Hier sind viele Möglichkeiten denkbar, die von der vorliegenden Erfindung umfasst sein sollen.

## Patentansprüche

1. Verfahren zum Ausformen von Werkstücken aus einem Materialstreifen mittels eines Werkzeugs, welches zumindest teilweise oder ganz entlang der Kontur der Werkstücke in den Materialstreifen eindringt, wobei ein Schmierstoff eingesetzt wird,
**dadurch gekennzeichnet,**
**dass** der Schmierstoff in der Form eines Ausformhilfsstoffs nur entlang der Kontur der auszuformenden Werkstücke vor oder während dem Ausformen der Werkstücke ein- oder beidseitig auf den Materialstreifen aufgebracht wird.

2. Verfahren nach Anspruch 1, **dadurch gekennzeichnet, dass** der Ausformhilfsstoff beidseits, entlang der Kontur auf den Materialstreifen aufgebracht wird.

3. Verfahren nach einem der Ansprüche 1 oder 2, **dadurch gekennzeichnet, dass** der Ausformhilfsstoff vom Werkzeug aus direkt auf den Materialstreifen entlang der Kontur angebracht wird.

4. Verfahren nach wenigstens einem der Ansprüche 1 bis 3, **dadurch gekennzeichnet, dass** ein Teil des Werkzeuges, beispielsweise ein Stempel, eine Oberflächenstruktur aufweist, in der zumindest ein Teil des Ausformhilfsstoffes aufgenommen wird.

5. Verfahren nach einem der Ansprüche 1 oder 4, **dadurch gekennzeichnet, dass** der Ausformhilfsstoff in einem Arbeitsschnitt vor dem Ausformen auf den Materialstreifen aufgebracht wird.

6. Verfahren nach wenigstens einem der Ansprüche 1 bis 5, **dadurch gekennzeichnet, dass** der Ausformhilfsstoff entlang der Kontur des auszuformenden Werkstückes auf den Materialstreifen aufgewalzt, aufgedruckt oder mittels Sprühdüsen freiprogrammierbar in Strichdicke und Auftragsdicke oder als Punktereihe mit variabler Punktgrösse und damit variablem Ausformhilfsstoffinhalt aufgebracht wird.

7. Verfahren nach wenigstens einem der Ansprüche 1 bis 6, **dadurch gekennzeichnet, dass** dieses bei nach dem Feinschneideverfahren aus einem Materialstreifen auszuschneidenden Werkstücken angewendet wird.

## Claims

1. A method for forming of working pieces from a strip of material by a tool which at least partly or completely penetrates into the strip of material along the contour of the working pieces, whereas a lubricant is applied,
**characterized in**
**that** the lubricant in the form of a forming additive is applied only along the contour of the working pieces to be formed before or during the forming of the working pieces on one side or on both sides of the strip of material.

2. The methode according to claim 1, **characterized in that** the forming additive is applied on both sides of the strip of material along the contour.

3. The method according to one of the claims 1 or 2, **characterized in that** the forming additive is applied from the tool directly onto the strip of material along the contour.

4. The method according to at least one of the claims 1 to 3, **characterized in that** a part of the tool, for example a die, has a surface structure in which at least a part of the forming additive is included.

5. The method according to one of the claims 1 or 4, **characterized in that** the forming additive is applied onto the strip of material in a working step before the forming.

6. The method according to at least one of the claims 1 to 5, **characterized in that** the forming additive is rolled on, imprinted or applied by spray nozzles onto the strip of material along the contur of the working piece to be formed freely programmable in coat thickness and application thickness or as a row of points with a variable row of points having a variable point size, and therefore with variable content of forming additive.

7. The method according to at least one of the claims 1 to 6, **characterized in that** this method is applied to working pieces to be cut out of a strip of material according to the fine blanking method.

## Revendications

1. Procédé de façonnage de pièces à partir d'une bande de matériau au moyen d'un outil qui pénètre, au moins partiellement ou entièrement, le long du contour des pièces dans la bande de matériau, un lubrifiant étant utilisé,
**caractérisé par le fait**
**que** le lubrifiant n'est appliqué sous forme de matière auxiliaire de façonnage que le long du contour des pièces à façonner, avant ou pendant le façonnage des pièces, d'un ou des deux côtés sur la bande de matériau.

2. Procédé selon la revendication 1, **caractérisé par le fait que** la matière auxiliaire de façonnage est appliquée des deux côtés le long du contour sur la bande de matériau.

3. Procédé selon l'une des revendications 1 ou 2, **caractérisé par le fait que** la matière auxiliaire de façonnage est appliquée depuis l'outil directement sur la bande de matériau le long du contour.

4. Procédé selon l'une des revendications 1 à 3, **caractérisé par le fait qu'**une partie de l'outil, par exemple un poinçon, présente une structure de surface dans laquelle est reçue au moins une partie de la matière auxiliaire de façonnage.

5. Procédé selon l'une des revendications 1 ou 4, **caractérisé par le fait que** la matière auxiliaire de façonnage est appliquée sur la bande de matériau dans une étape de travail avant le façonnage.

6. Procédé selon au moins l'une des revendications 1 à 5, **caractérisé par le fait que** la matière auxiliaire de façonnage est laminée, pressée ou appliquée à l'aide de tuyères de pulvérisation de manière librement programmable quant à l'épaisseur d'enduction et l'épaisseur d'application ou sous forme d'une rangée de points à rangée de points variable à grosseur de point variable et, de ce fait, à teneur en matière auxiliaire de façonnage variable le long du contour de la pièce à façonner sur la bande de matériau.

7. Procédé selon au moins l'une des revendications 1 à 6, **caractérisé par le fait qu'**il est appliqué pour des pièces à découper après le procédé de découpage fin d'une bande de matériau.
